# EUROPÄISCHE PATENTSCHRIFT

(11) **EP 0 381 937 B1**
(45) Veröffentlichungstag und Bekanntmachung des Hinweises auf die Patenterteilung: **10.04.1996**
(21) Anmeldenummer: 90100563.7
(22) Anmeldetag: 12.01.1990
(51) Int. Cl.: G08G 1/0967, G08B 27/00

(54) **Einrichtung zur Wiedergabe von Warnmeldungen**
Warning messages reproduction system
Système de reproduction de messages d'avertissement

(30) Priorität: 06.02.1989 DE 3903468
(43) Veröffentlichungstag der Anmeldung: 16.08.1990
(73) Patentinhaber: Blaupunkt-Werke GmbH, D-31132 Hildesheim (DE)
(72) Erfinder: Luber, Günter, D-3200 Hildesheim (DE); Heuer, Wolfgang, D-3200 Hildesheim (DE); Maly, Hans Otto, D-3220 Alfeld (DE); Mätzold, Uwe, D-3320 Salzgitter 61 (DE); Messerschmidt, Rudolf, D-3226 Sibbesse (DE)

(56) Entgegenhaltungen:
- EP-A- 0 353 438
- DE-A- 3 536 820
- IEEE TRANSACTIONS ON POWER DELIVERY. Bd. 3, Nr. 4, Oktober 1988, NEW YORK US Seiten 1356 - 1361; C. REUBER ET AL: 'A PUBLIC INFORMATION AND NOTIFICATION SYSTEM FOR EMERGENCY MITIGATION'

## Beschreibung

Die Erfindung bezieht sich auf die im Oberbegriff des Anspruchs 1 definierten Einrichtungen zur Wiedergabe von Warnmeldungen in Warnanlagen, die mit Rundfunkempfängern ausgerüstet sind.

Es ist bekannt, zur Wiedergabe von Verkehrsmeldungen für die Allgemeinheit sich der Rundfunksender und Rundfunkempfänger zu bedienen. Die Verkehrsmeldung wird von einem Sprecher im Studio des Rundfunksenders verlesen. Bei diesen Durchsagen wird während deren Dauer zusätzlich eine spezielle Durchsagekennung von 125 Hz über einen 57-kHz-Hilfsträger ausgestrahlt. Die Rundfunkempfänger sind dadurch in die Lage versetzt, während einer solchen Durchsage automatisch die Lautstärke der Wiedergabe der Verkehrsmeldung anzuheben. Die Verlesung der Verkehrsmeldung erfordert einen hohen Zeitbedarf, weil die sprachliche Formulierung jeder Meldung durch eine hohe Redundanz der Informationen gekennzeichnet ist.

In bestimmten Notsituationen kann unter Umständen die erforderliche Sendezeit nicht zur Verfügung stehen. Dies ist zum Beispiel der Fall, wenn auf dem Funkwege an eine größere Anzahl von zu warnenden Personengruppen unterschiedliche Anweisungen in kurzer Zeit über denselben Sender oder dieselbe Senderkette übermittelt werden sollen.

Der Erfindung lag somit die Aufgabe zugrunde, die Empfangszeit für eine Warnmeldung zu verkürzen.

Die erfindungsgemäße Lösung dieser Aufgabe ist durch die im Anspruch 1 festgehaltenen Merkmale gekennzeichnet.

Anhand der Zeichnung wird ein Ausführungsbeispiel einer Einrichtung mit der Erfindung nachstehend näher erläutert.

Figur 1 zeigt ein Blockschaltbild.

Die Einrichtung zum Empfang und zur Wiedergabe von Warnmeldungen ist an einen UKW-Rundfunkempfänger angeschlossen, der über eine Antenne 1 den Träger desjenigen Senders aufnimmt, der mittels des Tuners 2 eingestellt ist. Die dem Träger aufmodulierten Signale werden in der ZF-Stufe 3 von dem Träger getrennt. Am Ausgang der ZF-Stufe 3 steht das übliche MPX-Signal, das alle Informationen umfaßt, zur Verfügung.

Ein 57-kHz-Filter 4 entnimmt dem MPX-Signal die Signalanteile in der Nähe der 57-kHz-Hilfsträgerfrequenz.

Parallel zum Eingang des Filters 4 liegt der Eingang der üblichen NF-Stufe 7, die den normalen Programmbeitrag des Senders weiterverarbeitet und über den Lautsprecher 8 hörbar macht.

Werden über den eingestellten Sender neben den Programmbeiträgen auch Radiodatensignale oder Verkehrsfunkmeldungen übertragen, dann ist an dem Filterausgang ein 57-kHz-Hilfsträger abnehmbar, der in der Amplitude moduliert ist. Dieser 57-kHz-Hilfsträger wird u. a. einem sich an das Filter anschließenden RDS-Demodulator 5 zugeführt. Sofern der eingestellte Sender Radiodatensignale überträgt, speist der Demodulator 5 einen RDS-Blockdecoder 6 kontinuierlich mit Impulsen. An den Datenausgängen a₀ - a₁₅ des Blockdecoders 6, werden dann im Blocktakt wechselnd 16 Bit breite Datenworte ausgegeben. An dem Ansgang bₒ ist der Blocktakt selbst und an dem Ausgang bₙ die Blocknummer abnehmbar.

An die Datenausgänge a₀ - a₁₅ sind zwei 16 Bit breite Vorspeicher 9, 10 parallel angeschlossen. Der ebenfalls 16 Bit breite Ausgang des Vorspeichers 9 ist einerseits mit dem 16 Bit breiten Eingang eines Zwischenspeichers 11 verbunden, andererseitsmit dem 16 Bit breiten Eingang eines Umcodierers 12, dessen 3 Bit breiter Ausgang auf den 3 Bit breiten Eingang c₁ - c₃ einer ersten Koinzidenzschaltung 13 geführt ist.

Der 16 Bit breite Datenausgang des zweiten Vorspeichers 10 ist mit den Eingängen einer zweiten Koinzidenzschaltung 14 verbunden, an deren weiteren Eingängen ein 16 Bit breiter Adressenspeicher 15 angeschlossen ist, in dem die Adresse der Alarmanlage fest gespeichert ist.

Der 1 Bit breite Ausgang der zweiten Koinzidenzschaltung 14 ist einerseits mit einem Wecktongenerator 16 verbunden, andererseits auf den ersten Steuereingang einer Übernahmetorschaltung 17 geführt, deren Ausgangsleitung an den Übernahmeeingang des Zwischenspeichers 11 angeschlossen ist. Ein zweiter Steuereingang der Übernahmetorschaltung 17 wird über ein Zeitglied 18 und ein erstes Freigabetor 19 von einem Takttor 23 angesteuert.

Ein dritter Steuereingang der Übernahmetorschaltung 17 ist mit dem 1 Bit breiten Ausgang der ersten Koinzidenzschaltung 13 verbunden.

Die drei weiteren Dateneingänge d₁ - d₃ der ersten Koinzidenzschaltung 13 sind mit den Ausgängen dreier Steuer-Flip-Flops 24, 25, 26 verbunden, die jeweils die Daten von den dem LSB-(Lowest-Significant-Bit-)Ausgang benachbarten Datenausgängen a₂, a₃ und a₄ des Blockdecoders 6 übernehmen, wenn ihr Übernahmeeingang vom Takttor 21 angesteuert wird.

Zur Übernahme der Daten aus dem Blockdecoder 6 in den Vorspeicher 9 wird der Übernahmeeingang des Vorspeichers 9 über das erste Freigabetor 19 vom Takttor 23 angesteuert und zur Übernahme in den Vorspeicher 10 dessen Übernahmeeingang über ein zweites Freigabetor 27 vom Takttor 22 her angesteuert, nachdem zuvor das Takttor 20 die Rückstellung aller Steuer-Flip-Flops in der Einrichtung und der beiden Vorspeicher 9, 10 bewirkt hat.

Die zweiten Eingänge der beiden Freigabetore 19 und 27 liegen an einem Freigabebus 28, der an den Ausgang eines Undtores 29 angeschlossen ist, welches seinerseits von drei weiteren Steuer-Flip-Flops 30, 31, 32 angesteuert wird. Davon ist der Steuer-Flip-Flop 32 eingangsseitig über eine zweite Undschaltung 33 mit den ersten fünf, das MSB (Most Significant Bit) umfassenden Datenausgänge a₁₅ - a₁₁ des Blockdecoders verbunden, während das weitere Steuer-Flip-Flop 31 an den LSB-Datenausgang a₀ und das Steuer-Flip-Flop 30 mit dem diesen direkt benachbarten Datenausgang a₁ des Blockdecoders 6 verbunden ist.

Die Takttore 20 bis 23 sind eingangsseitig einerseits mit dem Blocktaktausgang bₒ des Blockdecoders 6 verbunden und andererseits an den Blocknummernausgang bₙ des Blockdecoders 6 angeschlossen.

Die insoweit beschriebene Schaltung arbeitet in folgender Weise:

Der UKW-Rundfunkempfänger empfängt über den 57-kHz-Hilfsträger bei Abstimmung auf einen RDS-Sender einen endlosen Strom digitaler Daten. Diese Daten dienen zum einen der Synchronisation des Empfängers auf den Sender, in einem gewissen Umfang der Korrektur von Fehlern, die auf dem Übertragungsweg vom Sender zum Empfänger entstanden sind, und schließlich der Übermittlung von Steuersignalen für den Rundfunkempfänger und für an diesen angeschlossene Peripherie-Geräte. Im vorliegenden Fall bildet eine Bibliothek mit Speichern 35 für festgelegte Warnmeldungen das zu steuernde Peripherie-Gerät.

Nach der RDS-Norm werden die Steuersignale für Peripherie-Geräte in der Gruppe 9 des RDS-Signals übertragen und in den endlosen Datenstrom in einem vorgegebenen zeitlichen Abstand ständig wiederholt. Die Steuersignale der Gruppe 9 sind, wie auch die Signale der anderen Gruppen, in vier aufeinanderfolgende Blöcke unterteilt. Je eines der Takttore 20 bis 23 ist einem dieser Blöcke zugeordnet. Über das Takttor 20, welches zum ersten Block gehört, werden alle sechs Steuer-Flip-Flops 24 bis 26, 32 bis 34 und die Vorspeicher 9 und 10 zurückgesetzt.

Über das Takttor 21, das zum zweiten Block gehört, werden die Steuer-Flip-Flops 24 - 26, 30 - 32 zur Übernahme der Bits an den zugeordneten Datenausgängen des Blockdecoders 6 veranlaßt. Wenn im zweiten Block der Steuer-Flip-Flop 32 das Signal für die Gruppe 9 erkennt, bereitet dessen Ausgangssignal das erste Undtor 29 darauf vor, den Taktimpuls aus dem Takttor 22, welches zum dritten Block gehört, als Übernahmeimpuls über das Freigabetor 27 an den Vorspeicher 10 weiterzuleiten und den Taktimpuls aus dem Takttor 23, welches zum vierten Block gehört, über das Freigabetor 19 einerseits als Übernahmeimpuls an den Vorspeicher 9 weiterzuleiten und andererseits über das Zeitglied 18 und das Übernahmetor 17 auf den Zwischenspeicher 11 zu geben.

Durch den Übernahmeimpuls aus dem Takttor 22 wird der Zustand aller Ausgänge a₀ - a₁₅ des Blockdecoders 6 während des dritten Blocks in den Vorspeicher 10 übertragen. Die Kombination der belegten Ausgänge stellt die Geräteadresse dar. Stimmt diese mit der im Adressenspeicher 15 abgelegten Geräteadresse überein, so entsteht am Ausgang der Koinzidenzschaltung 14 ein Steuersignal, welches über den Wecktongenerator 16 einen Weckton auslöst und andererseits das Übernahmetor 17 vorentriegelt. Zur Wiedergabe des Wecktons kann der Lautsprecher 8 des Rundfunkgerätes über eine Oderschaltung 38 herangezogen werden, doch ist dies keine zwingende Maßnahme.

Durch den Übernahmeimpuls aus dem Takttor 23 wird der Zustand aller Ausgänge a₀ - a₁₅ des Blockdecoders 6 während des vierten Blocks in den Vorspeicher 9 übertragen. Aus dieser Information wird einerseits in einem Umcodierer 12 ein 3 Bit breites Schlüsselwort errechnet. Stimmt dieses Schlüsselwort mit dem Ausgangssignal der Steuer-Flip-Flops 24, 25 und 26 überein, die durch den Taktimpuls aus dem dem zweiten Block zugeordneten Takttor 21 gesetzt worden sind, dann gibt die Koinzidenzschaltung 13 auch den zweiten Eingang in dem Übernahmetor 17 frei, so daß der durch das Zeitglied 18 verzögerte Übernahmeimpuls, der dem vierten Block zugeordnet ist, die Information, die im Vorspeicher 9 enthalten ist, in den Zwischenspeicher 11 überträgt.

Der Ausgang des Zwischenspeichers 11 bildet die Schnittstelle zu dem Peripherie-Gerät, in welchem die Speicher 35 für die festgelegte Warnmeldung eine Bibliothek bilden. Eine Anrufeinheit 34 wählt die aufgrund der belegten Ausgänge des Zwischenspeichers 11 bestimmte Warnmeldung aus, die danach z. B. über das Display 36 ausgegeben wird. Ist die Auswahl beendet, dann erfolgt über die Reset-Leitung eine Löschung des Zwischenspeichers 11 durch die Anrufeinheit 34.

Soll die Warnmeldung zugleich über einen Sprachprozessor 37 ausgegeben werden, dann kann man sich zur Sprachwiedergabe wiederum des Lautsprechers 8 des Rundfunkgerätes über die Oderschaltung 38 bedienen.

Die Zeit, die die Ausgabe der Warnmeldung über den Sprachprozessor benötigt, kann mittels der Erfindung dazu ausgenutzt werden, in anderen, gleichartig aufgebauten Anlagen die Ausgabe anderer vorgespeicherter Warnmeldungen einzuleiten. Somit ist die der Erfindung zugrundeliegende Aufgabe vollständig gelöst.

## Patentansprüche

1. Einrichtung zur Wiedergabe von Warnmeldungen in Warnanlagen, die mit Rundfunkempfängern (1, 2, 3, 7, 8) ausgerüstet sind, welche einen Amplituden-Demodulator (5) für einen mittels eines 57-kHz-Filters (4) ausgefilterten Hilfsträger aufweisen,
dadurch gekennzeichnet,
daß dem Demodulator (5) ein Radiodatensignal-Blockdecoder (6) nachgeschaltet ist, der über eine einen 16 Bit breiten Zwischenspeicher (11) umfassende Schnittstelle die Auswahl und Wiedergabe einer aus einer Vielzahl von in Speichern (35) festgelegten Warnmeldungen steuert, daß der Zwischenspeicher (11) eingangsseitig mit einem 16 Bit breiten Vorspeicher (9) verbunden ist, während sein Übernahmeeingang an ein Übernahmetor (17) angeschlossen ist, das über ein Zeitglied (18) und ein erstes Freigabetor (19) einen Übernahmeimpuls vom Takttor (23) erhält,
daß ein erster Steuereingang des Übernahmetores (17) mit einer ersten Koinzidenzschaltung (14) und ein zweiter Steuereingang des Übernahmetores (17) mit einer zweiten Koinzidenzschaltung (13) verbunden ist, daß die erste Koinzidenzschaltung (14) einerseits an einen Speicher (15) mit der Adresse der Warnanlage und andererseits an den zweiten 16 Bit breiten Ausgang eines zweiten Vorspeichers (10) angeschlossen ist, daß drei Dateneingänge (d₁ - d₃) der zweiten Koinzidenzschaltung (13) mit drei Steuer-Flip-Flops (24, 25, 26) und drei weitere Dateneingänge (c₁ - c₃) mit dem 3 Bit breiten Ausgang eines Umcodierers (12) verbunden sind, der mit seinem 16 Bit breiten Eingang an den Ausgang des ersten Vorspeichers (9) angeschlossen ist,
daß der erste wie auch der zweite Vorspeicher (9, 10) parallel an den 16 Bit breiten Datenausgang des Blockdecoders angeschlossen sind, daß der Übernahmeeingang des ersten Vorspeichers (9) über das Freigabetor (19) mit einem vierten Takttor (23), der Übernahmeingang des zweiten Vorspeichers (10) über ein zweites Freigabetor (27) mit einem dritten Takttor (22), die Reset-Eingänge beider Vorspeicher und der Steuer-Flip-Flops (24, 25, 26, 30, 31, 32) mit einem ersten Takttor (20) die Übernahmeeingänge aller Steuer-Flip-Flops mit einem zweiten Takttor (21) verbunden sind und alle vier Takttore über einen Blocknummernbus und einen Blocktaktbus an die entsprechenden Ausgänge (bₒ, bₙ) des Blockdecoders (6) angeschlossen sind,
daß die zweiten Eingänge der beiden Freigabetore (19, 27) mit einem Freigabebus (28) verbunden sind, der über ein erstes Undtor (29) an die Ausgänge der drei weiteren Steuer-Flip-Flops (30, 31, 32) angeschlossen ist,
daß der Dateneingang des ersten dieser Steuer-Flip-Flops (32) über eine zweite Undschaltung (33) mit dem MS-Bit-Datenausgang (a₁₅) und den vier diesen benachbarten Datenausgängen (a₁₄ - a₁₁) des Blockdecoders (6), der Dateneingang des zweiten dieser Steuer-Flip-Flops (31) mit dem LS-Bit-Datenausgang (a₀) und die Dateneingänge der übrigen Steuer-Flip-Flops (30, 26, 25, 24) mit dem dem LSB-Datenausgang in steigender Reihenfolge benachbarten Datenausgängen (a₁ - a₄) des Blockdecoders (6) verbunden sind.

## Claims

1. Warning messages reproduction system in warning installations equipped with radio receivers (1, 2, 3, 7, 8) which have an amplitude demodulator (5) for a subcarrier filtered out by means of a 57 kHz filter (4), characterized in that the demodulator (5) is followed downstream by a radio data signal block decoder (6) which, by means of an interface comprising a 16-bit buffer store (11), controls the selection and reproduction of one from a multiplicity of warning messages held in stores (35), in that the buffer store (11) is connected on the input side to a 16-bit preliminary store, while its takeover input is connected to a takeover gate (17), which receives a takeover pulse from the clock gate (23) via a timing element (18) and a first enabling gate (19), in that a first control input of the takeover gate (17) is connected to a first coincidence circuit (14) and a second control input of the takeover gate (17) is connected to a second coincidence circuit (13), in that the first coincidence circuit (14) is connected on the one hand to a store (15) with the address of the warning installation and on the other hand to the second 16-bit output of a second preliminary store (10), in that three data inputs (d₁ - d₃) of the second coincidence circuit (13) are connected to three control flip-flops (24, 25, 26) and three further data inputs (c₁ - c₃) are connected to the 3-bit output of a recoder (12), which is connected by its 16-bit input to the output of the first preliminary store (9), in that the first and the second preliminary store (9, 10) are connected in parallel to the 16-bit data output of the block decoder, in that the takeover input of the first preliminary store (9) is connected via the enabling gate (19) to a fourth clock gate (23), the takeover input of the second preliminary store (10) is connected via a second enabling gate (27) to a third clock gate (22), the reset inputs of both preliminary stores and of the control flip-flops (24, 25, 26, 30, 31, 32) are connected to a first clock gate (20), the takeover inputs of all the control flip-flops are connected to a second clock gate (21) and all four clock gates are connected via a block number bus and a block clock bus to the corresponding outputs (b₀, bₙ) of the block decoder (6), in that the second inputs of the two enabling gates (19, 27) are connected to an enabling bus (28), which is connected via a first AND gate (29) to the outputs of the three further control flip-flops (30, 31, 32), in that the data input of the first of these control flip-flops (32) is connected via a second AND circuit (33) to the MS-bit data output (a₁₅) and to the four data outputs (a₁₄ - a₁₁) of the block decoder (6) which neighbour the said MS-bit data output, the data input of the second of these control flip-flops (31) is connected to the LS-bit data output (a₀) and the data inputs of the remaining control flip-flops (30, 26, 25, 24) are connected to the data outputs (a₁ - a₄) of the block decoder (6) which neighbour the LSB data output in rising sequence.

## Revendications

1. Système de reproduction de messages d'avertissement dans des installations d'avertissement, qui sont équipées de récepteurs radio (1, 2, 3, 7, 8), qui présentent un démodulateur d'amplitude (5) pour une sous-porteuse filtrée au moyen d'un filtre à 57 kHz (4), système caractérisé en ce que l'on monte en aval du démodulateur (5) un bloc décodeur (6) de signaux radio de données, décodeur qui commande par l'intermédiaire d'un point de jonction comprenant une mémoire intermédiaire (11) d'une largeur de 16 bits la sélection et la reproduction d'un message d'avertissement à partir d'une multiplicité de messages d'avertissement fixes mis dans des mémoires (35), en ce que la mémoire intermédiaire (11) est reliée du côté de son entrée à une prémémoire (9) d'une largeur de 16 bits, tandis que son entrée de transfert est raccordée à une porte de transfert (17), qui reçoit par l'intermédiaire d'un relais de temporisation (18) et d'une première porte de libération (19) une impulsion de transfert de la porte de temporisation (23),
en ce qu'une première entrée de commande de la porte de transfert (17) est reliée à un premier circuit de coïncidence (14) et une deuxième entrée de commande de la porte de transfert (17) est reliée à un second circuit de coïncidence (13), en ce que le premier circuit de coïncidence (14) est raccordé d'une part à une mémoire (15) à l'adresse du message d'avertissement et d'autre part à la seconde sortie d'une largeur de 16 bits d'une seconde prémémoire (10), en ce que trois entrées de données (d₁ à d₃) du second circuit de coïncidence (13) sont reliées à trois bascules électroniques de commande (24, 25, 26) et trois autres entrées de données (c₁ à c₃) sont reliées à la sortie d'une largeur de 3 bits d'un convertisseur de code (12), qui est raccordé par son entrée d'une largeur de 3 bits à la sortie de la première prémémoire (9),
en ce que la première prémémoire comme aussi la seconde prémémoire (9, 10) sont raccordées en parallèle à la sortie d'une largeur de 16 bits du bloc décodeur, en ce que l'entrée de transfert de la première prémémoire (9) est reliée par l'intermédiaire de la porte de libération (19) à une quatrième porte de temporisation (23), l'entrée de transfert de la seconde prémémoire (10) est reliée par l'intermédiaire d'une seconde porte de libération (27) à une troisième porte de temporisation (22), les entrées de remise à l'état initial des deux prémémoires et des bascules électroniques de commande (24, 25, 26, 30, 31, 32) sont reliées à une première porte de temporisation (20) et les entrées de transfert de toutes les bascules électroniques de commande sont reliées à une seconde porte de temporisation (21) et les autres portes de temporisation sont toutes raccordées par l'intermédiaire d'un bus de numéros de blocs et d'un bus de temporisation de blocs aux sorties correspondantes (b₀, bₙ) du bloc décodeur (6), en ce que les secondes entrées des deux portes de libération (19, 27) sont reliées à un bus de libération (28), qui par l'intermédiaire d'une porte ET (29) est raccordé aux sorties des trois autres bascules électroniques de commande (30, 31, 32),
en ce que l'entrée de données de la première de ces bascules électroniques de commande (32) est reliée par l'intermédiaire d'un second circuit ET (33) à la sortie de données (a₁₅), qui comprend le MSB (most significant bit), et aux quatre sorties de données, voisines de celle-ci, (a₁₄ à a₁₁) du bloc décodeur (6), l'entrée de données de la seconde bascule électronique de commande (31) est reliée à la sortie de données (a₀) et les entrées de données des autres bascules électroniques de commande (30, 26, 25, 24) sont reliées aux sorties de données (a₁ à a₄) du bloc décodeur (6) qui sont voisines en série croissante de la sortie de données LSB.
